# FASCICULE DE BREVET EUROPEEN

(11) **EP 0 575 275 B1**
(45) Date de publication et mention de la délivrance du brevet: **20.12.1995**
(21) Numéro de dépôt: 93440047.4
(22) Date de dépôt: 15.06.1993
(51) Int. Cl.: A47F 5/11

(54) **Structure pliable de présentoir entièrement en carton**
Klappbare Austellungseinheitsstruktur, insgesamt aus Karton
Foldable display unit structure, entirely made from cardboard

(30) Priorité: 16.06.1992 FR 9207453
(43) Date de publication de la demande: 22.12.1993
(73) Titulaire: Société PLV DIRECT dite PANKARTE, 67150 Erstein (FR)
(72) Inventeur: Hartmann, Michel, F-67540 Ostwald (FR)
(74) Mandataire: Metz, Paul

(56) Documents cités:
- DE-U- 8 513 468
- US-A- 1 943 044
- US-A- 3 990 601
- US-A- 5 000 329

## Description

La présente invention se rapporte à une structure de présentoir entièrement en carton pouvant servir par exemple comme stand d'animation et de dégustation, comme elle est connue du document DE-U-8 513 468.

On connaît de nombreuses variétés de présentoirs à base de carton utilisés principalement à des fins publicitaires sur les lieux de vente.

Le produit doit répondre au souci et aux contraintes de l'animation-vente sur le terrain. Il s'agit des lieux de vente sélectionnés, pour la plupart des grandes surfaces de vente. Les stands d'animation sont installés dans les rayons ou à l'entrée du magasin. L'opération toujours ponctuelle ne dure qu'un temps limité. Les animateurs ou animatrices apportent le stand, le montent puis le démontent et le remportent. Toutes ces phases doivent être effectuées facilement et rapidement sans requérir beaucoup de force et par conséquent de fatigue supplémentaire de la part des intervenants.

Pour ce genre d'application, cet objet doit présenter un certain nombre d'avantages et de caractéristiques de base. On lui demande notamment d'être pratique, léger, robuste, facilement démontable et transportable, afin de satisfaire aux impératifs des utilisateurs chargés de le mettre en oeuvre.

Les décideurs des sociétés et organismes employant les utilisateurs réclament maintenant un avantage supplémentaire permettant de conférer au produit un caractère quasi jetable. Il s'agit du faible coût de revient.

Les stands existants formés d'une base centrale parallélépipédique et de deux plateaux de fermeture en matière plastique thermoformée ne répondent pas à tous ces impératifs. En effet, sans être vraiment lourds, ils demandent aux utilisateurs une énergie supplémentaire de mise en oeuvre. De plus, la cohésion et la stabilité ne sont pas suffisamment assurés pour des applications spéciales réclamant un meilleur maintien et une plus grande robustesse. Par ailleurs, en raison de leur coût et des matières employées, on ne peut envisager de les jeter après quelques usages.

La présente invention a pour but de réunir simultanément tous ces avantages sur un seul objet à usage de présentoir et de stand d'animation et de dégustation.

A cet effet, elle se rapporte à une structure de présentoir entièrement en carton, caractérisée en ce qu'elle se compose d'un corps tubulaire parallélépipédique pliable formé d'une surface latérale présentant sur ses bords périphériques supérieur et inférieur des découpes d'assemblage, et de deux plateaux identiques de fermeture dont un plateau inférieur formant embase et un plateau supérieur formant plan-support, lesdits plateaux possédant chacun une bordure périmétrique en saillie pourvue de moyens récepteurs d'assemblage coopérant avec les découpes d'assemblage, la bordure périmétrique desdits plateaux étant formée par pliage, assemblage et recouvrement à partir d'une découpe dans un flan de carton.

Malgré la faible résistance mécanique du carton, le présentoir formé avec la structure selon l'invention montre une rigidité et une cohésion suffisantes pour supporter une charge conséquente constituée par exemple par autant de bouteilles pleines que peut accepter la surface de son plateau supérieur.

Par ailleurs, son prix modique, sa légèreté et sa facilité de montage et de démontage lui permettent de rentrer pleinement dans la nouvelle gestion de la logistique du matériel de publicité sur le lieu de vente.

Les caractéristiques techniques et d'autres avantages de l'invention sont consignés dans la description qui suit, effectuée à titre d'exemple non limitatif sur un mode d'exécution en référence aux dessins accompagnants dans lesquels :
. la figure 1 est une vue en perspective à l'état dissocié du présentoir forme avec la structure selon l'invention ;
. la figure 2 est une vue en perspective du présentoir représenté sur la figure 1 ;
. la figure 3 est une vue en perspective à l'état constitué d'un des plateaux de fermeture ;
. la figure 4 est une vue en perspective à l'état ouvert et partiellement déplié d'un des plateaux de fermeture ;
. la figure 5 est une vue en perspective d'une des structures d'angle d'un des plateaux de fermeture à l'état semi ouverte ;
. la figure 6 est une vue en perspective d'une des structures d'angle d'un des plateaux de fermeture à l'état fermée partiellement recouverte par le bord adjacent ;
. la figure 7 est une vue en plan de la découpe à plat du corps d'un des plateaux de fermeture ;
. la figure 8 est une vue en perspective du corps tubulaire de surface latérale en position debout ;
. la figure 9 est une vue schématique en perspective de la partie supérieure du corps tubulaire de surface latérale à l'état semi replié ;
. la figure 10 est une vue schématique en perspective de la partie supérieure du corps tubulaire de surface latérale à l'état entièrement replié ;

La structure de présentoir selon l'invention est appelée à constituer divers objets utilitaires tels que tables, plan-supports, meubles en carton mais aussi et surtout un présentoir pour la réalisation de stands en carton d'animation et de dégustation sur le lieu de vente.

Le présentoir ainsi constitué se compose d'un corps tubulaire 1 parallélépipédique et pliable entièrement en carton, constitué d'une surface latérale fermée 2, obturée en partie supérieure et inférieure par des panneaux supérieur 3 et inférieur 4 de fermeture en carton traversés par des montants tubulaires, par exemple 5 et 6, en carton, supportant une pancarte supérieure 7 également en carton.

Le plateau inférieur 4 de fermeture constitue l'embase sur laquelle repose l'ensemble au sol, tandis que le plateau supérieur 3 de fermeture réalise un plan-support recevant divers objets à la manière d'une table.

Les plateaux supérieur 3 et inférieur 4 de fermeture apportent la rigidité et la cohésion mécaniques à l'ensemble assurant la stabilité nécessaire à l'application visée même à l'état chargé.

On peut encore augmenter cette stabilité en remplissant le volume intérieur d'un matériau en vrac d'un certain poids ou d'une charge quelconque, marchandise ou autre.

On décrira maintenant la surface latérale du corps tubulaire pliable 1, les plateaux supérieur 3 et inférieur 4 de fermeture, ainsi que les relations fonctionnelles existant entre eux pour la constitution d'un présentoir ou d'un objet utilitaire analogue.

La structure du présentoir se compose du corps tubulaire parallélépipédique pliable 1 formé de la surface latérale 2 en carton constituée d'un grand panneau 8 de carton ondulé, par exemple à micro-cannelures, présentant deux pliures, et d'une face arrière 9 raccordée par deux zones longitudinales de collage 10 et 11.

Pour des raison de rigidité, la découpe du grand panneau 8 est réalisée de façon que les cannelures soient dirigées selon la direction générale longitudinale.

Le grand panneau est délimité par deux pliures 12 et 13 le partageant en une face avant 14 et deux faces transversales 15 et 16.

La surface latérale 2 du corps tubulaire 1 présente une section rectangulaire. Elle comporte quatre pliures verticales constituant les arêtes dont les deux pliures 12 et 13 la raccordant au panneau de face arrière 9 et celles 17 et 18 délimitant la face avant 14.

Comme on peut le constater sur les figures, la face arrière 9 présente une découpe médiane 19 servant d'ouverture pour l'accès à l'intérieur du volume délimité par la surface latérale 2 ainsi qu'une pliure longitudinale intermédiaire 20 parallèle aux quatre pliures d'arête. Celle-ci est placée sur une ligne longitudinale traversant l'ouverture 19 pour rendre le pliage plus aisé. Elle existe sur la face arrière pour éviter de dénaturer les faces exploitées en surfaces publicitaires.

Elle est placée à une distance telle des pliures d'arête qu'elle partage la face arrière en une grande partie et en une petite partie.

La grande partie est de largeur identique ou légèrement supérieure à celle de la face transversale adjacente pour venir recouvrir celle-ci lors du pliage pour rangement. De même, la largeur de la petite partie est telle que s'additionnant à celle d'une face transversale, elle permet de recouvrir la face avant lors de la mise à plat pour le rangement.

Bien entendu, il existe un rapport dimensionnel entre la largeur des faces avant et arrière et celle des faces transversales 15 et 16.

Ce pliage associé à celui des arêtes a pour but de permettre le rangement de la surface latérale à plat, une face contre l'autre, comme le montrent de façon schématique les figures 9 et 10.

Selon une réalisation particulière, le raccordement de fermeture de la surface latérale s'effectue au moyen de deux pattes de collage 21 et 22 situées le long des arêtes arrière sur lesquelles viennent se solidariser les bords longitudinaux de la face arrière par les zones longitudinales de collage 10 et 11.

Les bordures périmétriques 23 et 24 supérieure et inférieure du corps tubulaire 1 présentent sur chacun de leur chant un moyen d'assemblage au plateau correspondant par des découpes en pattes d'assemblage supérieures telles que 25 et inférieures telles que 26, par exemple identiques et de profil trapézoïdal, dirigées axialement vers l'extérieur, formées par exemple par découpe dans le flan du carton utilisé pour confectionner la surface latérale 2.

Chaque plateau de fermeture 3 et 4 est formé à partir d'un flan de carton conformé selon une découpe telle que représentée sur la figure 7. Cette découpe présente des formes et des pliures permettant de constituer une bordure périmétrique 27 d'une hauteur déterminée délimitant une zone centrale rectangulaire appelée fond 28 dont une des zones longitudinales comporte, au voisinage de chaque coin, une ouverture circulaire 29 et 30 pour le passage de chacun des deux montants.

Un format de carton de dimension identique à celle du fond est inséré dans la cavité d'encastrement 31 délimitée par la bordure périmétrique 27 en saillie pour constituer une plaque d'immobilisation 32 dont les chants bloquent les bords formant la bordure en position érigée.

La bordure périmétrique 27 constitue un rempart qui confère au plateau un supplément important de rigidité transversale et longitudinale.

La bordure périmétrique 27 constitue également un épaulement périmétrique délimitant la cavité d'encastrement 31 dans laquelle vient se caler l'extrémité supérieure ou inférieure du corps tubulaire.

La bordure périmétrique 27 est formée de deux bords transversaux identiques 33 et 34 et de deux bords longitudinaux identiques 35 et 36.

Chaque bord de section rectangulaire est creux. Ils sont assemblés entre eux au niveau des angles par des prolongations d'angle 37 présentes aux deux extrémités de chacun des bords longitudinaux ou transversaux, prolongations d'angle constituées par des armatures en carton enveloppées par l'extrémité du bord adjacent.

Chaque bord est constitué et formé de la même façon. Il s'agit d'une succession de panneaux articulés entre eux par des pliures longitudinales.

On distingue un panneau extérieur 39 vertical de forme rectangulaire, un panneau supérieur d'assemblage 38 de forme trapézoïdale à bords d'extrémité obliques inclinés à 45°, un panneau intérieur 41 vertical de forme rectangulaire et un retour de doublage et d'appui 40 de forme trapézoïdale à bords d'extrémité obliques inclinés à 45°.

Chaque panneau supérieur d'assemblage 39 de chacun des bords 33 à 36 comporte au moins deux fentes d'assemblage 42,43 et 44,45 recevant les pattes d'assemblage 25 ou 26 que présentent les bordures de la surface latérale 2 du corps tubulaire 1 sur sa bordure périmétrique inférieure et supérieure.

La largeur de ces fentes est largement inférieure à l'épaisseur du carton composant la surface latérale de façon à provoquer un léger pincement à l'engagement en vue d'un effet de maintien.

Chaque retour de doublage et d'appui 41 comporte au moins deux découpes-éjection 46,47 et 48,49, par exemple de forme rectangulaire, dont les volets dégagés correspondants 50,51 et 52,53 sont rabattus vers l'intérieur.

Ces volets d'immobilisation sont de largeur égale à celle du bord, c'est-à-dire à l'espace entre les panneaux extérieur et intérieur. Ils servent de pattes-entretoises pour le maintien du bord à une largeur constante.

De préférence, mais non limitativement, les volets d'immobilisation sont situés au voisinage des fentes d'assemblage.

Les prolongations d'assemblage d'angle 37 sont formées de préférence mais non exclusivement dans les extrémités des bords longitudinaux.

Celles-ci sont repliables vers l'intérieur, constituant chacune une prolongation perpendiculaire d'assemblage et de rigidification que vient envelopper l'extrémité du bord transversal adjacent.

Chaque prolongation d'assemblage d'angle 37 est formée, d'une part par une languette 54 articulée sur le panneau intérieur par une pliure transversale 55 de largeur égale à celle du panneau intérieur 40 du bord longitudinal adjacent, et d'autre part par un rabat d'angle 56 constitué d'un volet principal 57 à encoche d'extrémité 58 articulé au panneau extérieur vertical 38 par une pliure transversale 59.

Chaque volet principal 57 comporte un volet secondaire 60 à extrémité intérieure 61 en oblique venant se glisser sous l'extrémité en oblique à 45° d'angle du panneau d'assemblage.

Lorsque rabattue perpendiculairement au bord longitudinal, chaque prolongation d'assemblage d'angle 37 constitue l'armature d'angle qui forme la liaison d'assemblage avec le bord transversal adjacent.

Les extrémités voisines en oblique à 45° de retour de doublage et d'appui de la même zone longitudinale comportant les ouvertures présentent des découpes en arc de cercle réalisant lors du montage le doublage du passage circulaire d'ouverture pour les montants.

En se reportant aux figures 5 et 6 qui montrent le pliage des bords et la formation d'un coin, on remarque le glissement du volet principal 57 du rabat d'angle 56 sous la face trapézoïdale du bord longitudinal adjacent et la formation d'un volume en forme de cornière à angle droit dont une partie est formée par les bords et l'autre partie à angle droit est réalisée par le rabat et le volet.

Après son pliage, le bord transversal viendra ainsi épouser et recouvrir cette conformation en cornière. Ainsi, chaque bord transversal épouse et recouvre un volume en cornière à chacune de ses extrémités, ce qui le préserve de l'écrasement vertical, les pattes-entretoises repliées vers l'intérieur évitant l'écrasement horizontal.

Le montage du présentoir s'effectue de façon particulièrement simple et aisée.

On dresse la surface latérale du corps tubulaire, puis on la déplie. On monte le corps tubulaire sur le plateau inférieur en engageant les pattes d'assemblage dans les fentes d'assemblage de bordure, on monte ensuite le plateau supérieur de la même façon.

Dès lors, la rigidité d'ensemble est assurée.

Il suffit ensuite d'engager les montants tubulaires dans les ouvertures correspondantes des plateaux et de monter la pancarte en extrémité par un simple mouvement d'engagement-coulissement pour obtenir un stand d'animation et de dégustation répondant aux exigences actuelles de cette application.

Le démontage est encore plus rapide. Après avoir enlevé la pancarte et les montants tubulaires, on tire sur les plateaux pour les extraire des pattes d'assemblage, on plie la surface latérale sur elle-même en utilisant la pliure intermédiaire de face arrière comme il apparaît sur les figures. Le corps tubulaire se replie sur lui-même, n'occupant qu'un faible volume plat.

Pour ce faire, on rappelle que celle-ci est placée de façon à partager la face arrière en deux parties dont une grande partie de largeur égale à celle de la face latérale adjacente et une petite partie dont la largeur additionnée à celle d'une des petites faces latérales est égale à celle de la face avant. On peut ainsi obtenir par pliage-recouvrement de la face arrière contre la face latérale adjacente un rangement à plat.

Il est bien entendu qu'au-delà des moyens décrits, diverses modifications évidentes et variantes simples entrent dans le cadre de la présente invention, définie par les revendications suivantes.

## Revendications

1. Structure de présentoir pliable en carton caractérisée en ce qu'elle se compose d'un corps tubulaire (1) pliable et parallélépipédique formé d'une surface latérale (2) présentant sur ses bords périphériques supérieur et inférieur des découpes d'assemblage et deux plateaux identiques de fermeture dont un plateau supérieur (3) formant plan-support et un plateau inférieur (4) formant embase, lesdits plateaux possédant chacun une bordure périmétrique en saillie pourvue de moyens récepteurs d'assemblage coopérant avec les découpes d'assemblage, la bordure périmétrique (27) de chacun desdits plateaux étant formée par pliage, assemblage et recouvrement à partir d'une découpe dans un flan de carton.

2. Structure selon la revendication 1, caractérisée en ce que les découpes d'assemblage que présentent les bordures périmétriques du corps tubulaire pliable (1) sont des pattes (25) et (26) de profil trapézoïdal dirigées axialement vers l'extérieur du corps tubulaire pliable.

3. Structure selon les revendications 1 et 2, caractérisée en ce que les moyens récepteurs d'assemblage existant sur chaque plateau (3) et (4) sont des fentes (42,43,44 et 45) présentes sur chaque face supérieure de chaque bord composant la bordure périmétrique (27) en correspondance avec les découpes (25) et (26) d'assemblage du corps tubulaire pliable.

4. Structure selon la revendication 3, caractérisée en ce que la largeur des fentes (42 à 45) est inférieure à l'épaisseur du carton.

5. Structure selon l'une quelconque des revendications précédentes, caractérisée en ce que la bordure périmétrique d'encastrement (27) de chaque plateau (3) et (4) composée de bords creux transversaux (33,34) et longitudinaux (35,36) obtenus par pliage-rabattement vers l'intérieur de panneaux de carton résultant de la découpe dans un flan, lesdits bords étant bloqués en position par une plaque d'immobilisation (32) venant en superposition s'encastrer dans la cavité du fond délimité par les bords pour maintenir ceux-ci en position érigée.

6. Structure selon la revendication 5, caractérisée en ce que chaque bord transversal ou longitudinal (33 à 36) est formé d'une succession de panneaux articulés entre eux par des pliures longitudinales, à savoir un panneau extérieur (39) vertical de forme rectangulaire, un panneau supérieur d'assemblage (38) de forme trapézoïdale à bords d'extrémité obliques inclinés à 45°, un panneau intérieur (41) vertical de forme rectangulaire t un retour de doublage et d'appui 40 de forme trapézoïdale à bords d'extrémité obliques inclinés à 45°.

7. Structure selon la revendication 6, caractérisée en ce que chaque retour de doublage et d'appui (41) comporte au moins deux découpes-éjection (46,47) et (48,49), par exemple de forme rectangulaire, dont les volets dégagés correspondants (50,51) et (52,53) sont rabattus vers l'intérieur et de largeur égale à celle du bord longitudinal ou transversal.

8. Structure selon l'une quelconque des revendications 5 à 7, caractérisée en ce que les extrémités des bords longitudinaux ou transversaux comportent chacune une prolongation d'assemblage d'angle (37) recouverte par l'extrémité voisine du bord adjacent, chaque prolongation d'assemblage d'angle étant formée, d'une part par une languette (54) articulée sur le panneau intérieur par une pliure transversale (55) de largeur égale à celle du panneau intérieur (40) du bord longitudinal adjacent, et d'autre part par un rabat d'angle (56) constitué d'un volet principal (57) à encoche d'extrémité (58) articulé au panneau extérieur vertical (38) par une pliure transversale (59), et en ce que chaque volet principal (57) comporte un volet secondaire (60) à extrémité intérieure (61) en oblique à 45° d'angle du panneau d'assemblage.

9. Structure selon l'une quelconque des revendications précédentes, caractérisée en ce que la face arrière (9) du corps tubulaire pliable (1) présente une pliure longitudinale (20) la partageant en une petite partie et une grande partie, la grande partie étant de largeur identique ou légèrement supérieure à celle de la face latérale adjacente de manière à la recouvrir lors du pliage, et en ce que le partage de la face arrière par la pliure longitudinale est tel que la petite partie et la face latérale adjacente couvrent la face avant lors du pliage-affaissement pour le rangement à plat.

10. Structure selon l'une quelconque des revendications précédentes, caractérisée en ce que les plateaux supérieur (3) et inférieur (4) présentent des ouvertures (29) et (30) pour le passage des montants tubulaires (5) et (6) destinés à porter une pancarte supérieure (7).

## Claims

1. Folding cardboard display structure, characterized in that it is constituted by a folding and parallelepipedal tubular body (1) formed by a lateral surface (2) having cut-out assembly elements on its upper and lower peripheral edges, and two identical closure panels of which an upper panel (3) forms a support surface and a lower panel (4) forms a base, each of the said panels having a projecting peripheral rim provided with receiving assembly means cooperating with the cut-out assembly elements, the peripheral rim (27) of each of the said panels being formed by folding, assembly and overlapping, starting from a cutting in a cardboard blank.

2. Structure according to Claim 1, characterized in that the cut-out assembly elements of the peripheral rims of the folding tubular body (1) are tabs (25) and (26) of trapezoidal profile directed axially outwardly of the folding tubular body.

3. Structure according to Claims 1 and 2, characterized in that the receiving assembly means existing on each panel (3) and (4) are slots (42, 43, 44 and 45) present on each upper face of each edge making up the peripheral rim (27) and corresponding to the cut-out assembly elements (25) and (26) of the folding tubular body.

4. Structure according to Claim 3, characterized in that the width of the slots (42 to 45) is less than the thickness of the cardboard.

5. Structure according to any one of the preceding claims, characterized in that the housing peripheral rim (27) of each panel (3) and (4) is constituted by transverse hollow edges (33, 34) and longitudinal hollow edges (35, 36) produced by the folding-turning inwardly of cardboard strips resulting from the cutting in a blank, the said edges being fixed in position by a fixing panel (32) which is superimposed so as to fit in the base cavity defined by the edges in order to keep the latter in the erected position.

6. Structure according to Claim 5, characterized in that each transverse or longitudinal edge (33 to 36) is formed by a series of strips articulated to one another by longitudinal folds, that is, an outer vertical, rectangular strip (39), an upper trapezoidal assembly strip (38) with oblique end edges inclined at 45°, an inner vertical rectangular strip (41) and a trapezoidal backing and bearing return portion (40) with oblique end edges inclined at 45°.

7. Structure according to Claim 6, characterized in that each backing and bearing return portion (41) comprises at least two ejection cut-outs (46, 47) and (48, 49), for example of rectangular shape, the corresponding free flaps (50, 51) and (52, 53) of which are folded inwardly and are of a width equal to that of the longitudinal or transverse edge.

8. Structure according to any one of Claims 5 to 7, characterized in that each of the ends of the longitudinal or transverse edges comprises a corner assembly extension (37) which is overlapped by the adjoining end of the adjacent edge, each corner assembly extension being formed, on the one hand, by a tongue (54) articulated to the inner strip by a transverse fold (55) of a width equal to that of the inner strip (40) of the adjacent longitudinal edge and, on the other hand, by a corner flap (56) constituted by a main flap (57) with an end notch (58) articulated to the outer vertical strip (38) by a transverse fold (59), and in that each main flap (57) comprises a secondary flap (60) with an oblique inner end (61) at 45° at the corner of the assembly strip.

9. Structure according to any one of the preceding claims, characterized in that the rear face (9) of the folding tubular body (1) has a longitudinal fold (20) dividing it into a small portion and a large portion, the large portion being of the same width as or slightly wider than the adjacent side face so as to cover it upon folding, and in that the division of the rear face by the longitudinal fold is such that the small portion and the adjacent side face cover the front face upon folding-collapsing for flat storage.

10. Structure according to any one of the preceding claims, characterized in that the upper and lower panels (3) and (4) have openings (29) and (30) for the passage of tubular uprights (5) and (6) for carrying an upper placard (7).

## Patentansprüche

1. Klappbare Ausstellungseinheitsstruktur aus Karton, dadurch gekennzeichnet, daß sie sich zusammensetzt aus einem klappbaren und quaderförmigen Rohrkörper (1), der aus einer Seitenfläche (2) gebildet ist, die an ihren oberen und unteren Umfangskanten Montage-Stanzabschnitte aufweist, und aus zwei identischen Verschlußplatten (3, 4), von denen die obere Platte (3) eine ebene Auflage und die untere Platte (4) ein Fußteil bildet, wobei jede der Platten (3, 4) eine auskragende Umfangsumrandung aufweist, die mit Montage-Aufnehmereinrichtungen versehen ist und mit den Montage-Stanzabschnitten zusammenwirkt, wobei die Umfangsumrandungen (27) jeder dieser Platten durch Klappen, Verbinden und Überdecken eines Stanzteils aus einer Kartonplatte gebildet werden.

2. Struktur nach Anspruch 1, dadurch gekennzeichnet, daß die Montage-Stanzabschnitte, die die Umfangsumrandungen des klappbaren Rohrkörpers (1) aufweisen, trapezförmige Zungen (25) und (26) sind, die in axialer Richtung vom klappbaren Rohrkörper aus nach außen gerichtet sind.

3. Struktur nach Anspruch 1 und 2, dadurch gekennzeichnet, daß die Montage-Aufnehmereinrichtungen der Platten (3, 4) den Montage-Stanzabschnitten (25, 26) des klappbaren Rohrkörpers entsprechende Schlitze (42, 43, 44, 45) sind, die auf jeder Oberseite aller Ränder vorhanden sind, die die Umfangsumrandung (27) bilden.

4. Struktur nach Anspruch 3, dadurch gekennzeichnet, daß die Schlitzbreite (42 bis 45) kleiner als die Kartonstärke ist.

5. Struktur nach einem der vorangehenden Ansprüche, dadurch gekennzeichnet, daß die Umfangsumrandung (27) jeder Platte (3, 4) aus hohlen Querrändern (33, 34) und hohlen Längsrändern (35, 36) gebildet ist, die durch ein Umklappen und Umschlagen zum Inneren der Kartonflächen erhalten werden, die aus dem Stanzteil aus einer Zuschnittplatte resultieren, wobei die Ränder (35, 36) durch eine Immobilisationsplatte (32) in Position gehalten werden, die in den durch die Ränder (35, 36) begrenzten Bodenhohlraum eingelegt wird, um die Ränder (35, 36) in aufrechter Stellung zu halten.

6. Struktur nach Anspruch 5, dadurch gekennzeichnet, daß jeder Quer- oder Längsrand (33 bis 36) aus einer Folge von untereinander durch Längsfalze gegliederten Flächen gebildet ist, nämlich einer vertikalen, der Form nach rechtwinkligen äußeren Fläche (39), einer trapezförmigen, an den Außenkanten um 45° schräg geneigten oberen Verbindungsfläche (38), einer vertikalen, T-förmig rechtwinkligen inneren Fläche (41) und einem trapezförmigen, an den Randkanten um 45° schräg geneigten Gegenstück (40) zur Verdopplung und Abstützung.

7. Struktur nach Anspruch 6, dadurch gekennzeichnet, daß jedes Gegenstück (41) zur Verdopplung und zur Abstützung wenigstens zwei Ausstanzungen (46, 47; 48, 49) z.B. der rechteckigen Form aufweist, deren entsprechende freiliegende Klappen (50, 51; 52, 53) nach innen umgefaltet sind und die gleiche Größe wie die Längs- oder Querränder haben.

8. Struktur nach einem der Ansprüche 5 bis 7, dadurch gekennzeichnet, daß jedes Ende der Längs- oder Querränder eine winklige Verlängerung zum Zusammenfügen (37) aufweist, die von dem benachbarten Ende des angrenzenden Randes überlappt wird, wobei jede winklige Verlängerung zum Zusammenfügen einerseits aus einer Lasche (54), die auf der Innenfläche durch einen Querfalz (55) von gleicher Größe wie der auf der Innenfläche (40) des angrenzenden Längsrandes abgesetzt ist, und andererseits aus einer winkligen Umfaltung (56) aus einer Hauptklappe (57) mit einer winkligen Aussparung am Ende (58) gebildet wird, die auf der vertikalen Außenfläche (38) durch einen Querfalz (59) abgesetzt ist, und daß jede Hauptklappe (57) eine zweite Klappe (60) umfaßt, die an ihrem inneren Ende (61) unter einem Winkel von 45° zur Fläche für das Zusammenfügen geneigt ist.

9. Struktur nach einem der vorangehenden Ansprüche, dadurch gekennzeichnet, daß die Rückseite (9) des klappbaren Rohrkörpers (1) eine Längsfaltlinie (20) aufweist, um die Rückseite (9) in einen kleinen und einen großen Abschnitt zu unterteilen, wobei zur flachen Lagerung der größere Abschnitt gleich oder etwas größer als die angrenzende Seitenfläche ist, um diese beim Klappen zu überlappen, und die Teilung der Rückseite (9) durch die Längsfaltlinie so ist, daß der kleine Abschnitt und die angrenzende Seitenwand die Vorderwand beim Klappen und Einknicken bedecken.

10. Struktur nach einem der vorangehenden Ansprüche, dadurch gekennzeichnet, daß die obere und die untere Platte (3, 4) Öffnungen (29 und 30) für den Durchlaß von Hohlstreben (5 und 6) aufweisen, die zum Halten eines oberen Schildes (7) vorgesehen sind.
